# EUROPÄISCHE PATENTSCHRIFT

(11) **EP 0 956 935 B1**
(45) Veröffentlichungstag und Bekanntmachung des Hinweises auf die Patenterteilung: **04.06.2003**
(21) Anmeldenummer: 99102075.1
(22) Anmeldetag: 02.02.1999
(51) Int. Cl.: B27L 11/02

(54) **Messerringzerspaner**
Knife ring cutter
Déchiqueteuse à lames-couronne

(30) Priorität: 29.04.1998 DE 19819125
(43) Veröffentlichungstag der Anmeldung: 17.11.1999
(73) Patentinhaber: B. Maier Zerkleinerungstechnik GmbH, 33626 Bielefeld (DE)
(72) Erfinder: Loth, Robert, 32791 Lage-Müssen (DE); Ameling, Rolf, Dipl.-Ing., 33739 Bielefeld (DE)
(74) Vertreter: Dr. Weitzel & Partner

(56) Entgegenhaltungen:
- DE-A- 2 457 403
- DE-U- 9 307 371
- GB-A- 760 564

## Beschreibung

Die Erfindung betrifft einen Messerringzerspaner, im einzelnen mit den Merkmalen aus dem Oberbegriff des Anspruches 1.

Bekannt sind Messerringzerspaner, bei denen ein Messerring auf einer Achse in einem Gehäuse feststehend angeordnet ist. Auf dieser horizontalen Achse ist des weiteren ein Rotor, beispielsweise in Form eines Schleuderflügelrades drehbar gelagert. Der Messerring umfaßt ein kreisringförmiges Traggestell, an dessen Umfang eine Vielzahl von messertragenden Elementen derart angeordnet sind, daß diese einen Spannaustrittsspalt miteinander bilden.

Bei Zerspanern dieser Art kommt es immer wieder zu Problemen im Bereich zwischen dem umlaufenden Rotor und dem feststehenden Messerring. Im Bereich der beiden Tragringe des Messerringes existiert ein Spalt. Durch diesen können beim Umlauf des Rotors Späne hindurchwandern und in den Abzugsraum gelangen. Die Stärke der Späne ist variabel. Es kommt somit auch vor, daß Späne von Übergröße in den Abzugsraum gelangen. Dies ist unerwünscht, da dann nämlich die Spanqualität nicht mehr gleichmäßig ist.

DE 93 07 371 U1 zeigt und beschreibt einen Messerring-Zerspaner, bei dem im Bereich einer jeden Stirnwand des Rotors sowie des zugehörenden der beiden Tragringe des Messerringes jeweils ein Verschleißdichtring vorgesehen ist. Dabei ist jedoch der genannte Verschleißdichtring jeweils an der Stirnseite des Rotors befestigt. Im Bereich der beiden Tragringe des Messerringes existiert somit ein Spalt. Durch diesen können beim Umlauf des Rotors Späne hindurchtreten, was unerwünscht ist.

Der Erfindung liegt die Aufgabe zugrunde, einen Messerringzerspaner gemäß dem Oberbegriff von Anspruch 1 derart zu gestalten. daß keine Späne mehr durch den Spalt zwischen dem Rotor und den Tragringen des Messerringes hindurchtreten können.

Diese Aufgabe wird durch die Merkmale des Anspruchs gelöst.

Durch die erfindungsgemäßen Verschleißdichtringe wird folgendes erzielt: Aufgrund der Bemessung der Verschleißdichtringe wird über die gesamte axiale Breite eines jeden Tragringes des Messerringes ein ruhender Spalt geschaffen. Die Verschleißdichtringe können derart dimensioniert werden, daß sie an der Innenkante der Tragringe des Messerringes satt anliegen. Das Problem ist somit auf verblüffend einfache Weise gelöst.

Die Erfindung ist anhand der Zeichnung näher erläutert, die die wesentlichen Teile eines Messerringzerspaners in einem Axialschnitt zeigt.

Der Messerringzerpanner umfaßt den Messerring 2, welcher auf einer, hier im einzelnen nicht dargestellten Achse fest in einem Gehäuse 30 angeordnet ist.

Das Gehäuse 30 umfaßt eine Rückwand 30.1, einen Mantel 30.2, eine Frontwand 30.3 und eine in die Frontwand 30.3 eingesetzte Türe 30.4.

Der Rotor 20 weist eine Mehrzahl von Schaufeln 20.1 auf. Diese sind um die Rotorachse herum gleichmäßig verteilt angeordnet. Die Schaufeln 20.1 sind gehalten in einer Stirnwand 20.2, die sich im Bereich der Rückwand 30 1. des Gehäuses 30 befindet, und in einer frontseitigen Stirnwand 20.3, die sich im Bereich der Türe 30.4 befindet.

Der Messerring 2 weist zwei Tragringe 2.1 und 2.2 auf. Der eine Tragring 2.1 befindet sich in der Nähe der Rückwand 30.1 des Gehäuses 30. und der andere Tragring 2.2 in der Nähe der Tür 30.4. Genauer gesagt liegt der rückwandseitige Tragring 2.1 des Messerringes 2 wenigstens annähernd in derselben Axialebene, wie die rückwandseitige Stirnwand 20.2 des Rotors 20. In gleicher Weise liegt der türseitige Tragring 2.2 des Messerringes 2 wenigstens annähernd in derselben Axialebene, wie die türseitige Stirnwand 20.3 des Rotors 20.

Die entscheidenden Elemente sind Verschleißdichtringe 40 und 50. Verschleißdichtring 40 ist - unter Zwischenfügung von anderen Bauteilen - an der Rückwand 30.1 des Gehäuses 30 fixiert. Verschleißdichtring 50 ist an der Tür 30.4 einstellbar befestigt. Die beiden Verschleißdichtringe 40 und 50 schließen eng an die beiden Tragringe 2.1 und 2.2 an. Es können somit keine Späne zwischen den Verschleißdichtringen 40 und 50 und den Tragringen 2.1 und 2.2 hindurchtreten.

Wie man ferner sieht, liegen im vorliegenden Ausführungsbeispiel die axial inneren Flächen der Tragringe 2.1 und 2.2 des Messerringes 2, der Verschleißdichtringe 40 und 50 sowie der Stirnwände 20.1 und 20.2 des Rotors 20 in ein und derselben achssenkrechten Ebene. Die beiden Verschleißdichtringe 40 und 50 überdecken somit in axialer Richtung gesehen die beiden Tragringe 2.1 und 2.2 wenigstens weitgehend.

Das Befestigen des vorderen Verschleißdichtringes 50 an der Tür 30.4 hat noch einen weiteren Vorteil: die Tür 30.4 kann geöffnet werden, ohne daß der Verschleißdichtring 50 demontiert werden muß. Dies ist insbesondere dann der Fall, wenn der Verschleißdichtring 50 ballig gedreht ist. Dies hat große Vorteile bei der Demontage und Remontage der Messer sowie bei der Reinigung des Messerringes 2. Es hat weiterhin den Vorteil, daß der Messerring 2 ohne Probleme in eine automatische Schleifmaschine eingesetzt werden kann, ohne daß die Verschleißdichtringe 40 und 50 demontiert werden müssen. Dies führt zu einem ganz erheblichen Zeitgewinn.

Wie man aus Figur 2 erkennt, ist der Verschleißdichtring (50) mit Segmenten 60.1, 60.2, 60.3, 60.4, 60.5 und 60.6 belegt. Diese sind im vorliegenden Falle an den Grundkörper des Verschleißdichtringes 50 angeschraubt.

Nicht nur Verschleißdichtring 50 kann so aufgebaut sein, wie in Figur 2 gezeigt, sondern auch Verschleißdichtring 40.

## Patentansprüche

1. Messerringzerspaner für Hackschnitzel
mit einem fest auf einer Achse angeordneten Messerring (2), der einen Kranz von Messern sowie zur Zerspaner-Längsachse konzentrische Tragringe (2.1, 2.2) aufweist;
mit einem Gehäuse (30), das den Messerring (2) zum Teil umschließt, und eine Rückwand (30.1), einen im wesentlichen zylindrischen Mantel (30.2) sowie eine der Rückwand (30.1) gegenüberliegende Tür (30.4) zum Ausfahren eines Rotors (20) aufweist;
mit einem auf der Achse drehbar gelagerten Rotor (20), der vom Messerring (2) umschlossen ist, und der Schaufeln (20.1) sowie diese tragende Stirnwände (20.2, 20.3);
im Bereich einer jeden Stirnwand (20.2, 20.3) des Rotors (20) sowie des zugehörenden der beiden Tragringe (2.1, 2.2) des Messerringes (2) ist jeweils ein Verschleißdichtring (40, 50) vorgesehen.
die axial innere Kante eines jeden Verschleißdichtringes (40, 50) liegt wenigstens annähernd in derselben achssenkrechten Ebene wie die axiale Innenkante des zugehörenden Tragringes (2.1, 2.2) des Messerringes (2);
**dadurch gekennzeichnet, daß**
der im Türbereich vorgesehene Verschleißdichtring (50) an der Tür (30.4) befestigt ist,
der im Bereich der Rückwand (30.1) vorgesehene Verschleißdichtring (40) mittelbar oder unmittelbar an der Rückwand (30.1) selbst befestigt ist.

2. Messerringzerspaner nach Anspruch 1, **dadurch gekennzeichnet, daß** wenigstens einer der beiden Verschleißdichtringe (40. 50) auf seiner Innenseite mit Segmenten (60 1. 60.2, 60.3. 60 4) aus verschleißfestem Material belegt ist

## Claims

1. A knife ring cutter for wood chips, with a knife ring (2) arranged fixedly on an axle, which ring comprises a ring of knives and supporting rings (2.1, 2.2) which are arranged in a concentric manner with respect to the longitudinal axis of the cutter,
with a housing (30) which partly encloses the knife ring (2) and a rear wall (30.1), a substantially cylindrical jacket (30.2) as well as a door (30.4) which is opposite of the rear wall (30.1) for extending a rotor (20),
with a rotor (20) held rotatably on the axle, which rotor is enclosed by the knife ring (2), as well blades (20.1) as well as face walls (20.2, 20.3) carrying the same,
with a wearing gasket (40, 50) each being provided in the region of each face wall (20.2, 20.3) of the rotor (20) as well as the respective associated one of the two supporting rings (2.1, 2.2) of the knife ring (2),
with the axially inner edge of each wearing gasket (40, 50) being situated at least approximately in the same axially perpendicular plane as the inner edge of the associated supporting ring (2.1, 2.2) of the knife ring (2), **characterized in that** the wearing gasket (50) provided in the region of the back door (30.1) is fastened to the door (30.4) and the wearing gasket (40) provided in the region of the rear wall (30.1) is fastened directly or indirectly to the rear wall (30.1) itself.

2. A knife ring cutter as claimed in claim 1, **characterized in that** at least one of the two wearing gaskets (40, 50) is coated on its inside with segments (60.1, 60.2, 60.3, 60.4) made of a wear-resistant material.

## Revendications

1. Dispositif de coupe à anneau de couteaux pour la découpe de particules de bois,
avec un anneau de couteaux (2) fixé sur un axe, qui présente une couronne de couteaux et d'anneaux de support (2.1, 2.2) concentriques par rapport à l'axe longitudinal du découpeur ;
avec un logement (30) qui entoure partiellement l'anneau de couteaux (2) et qui présente une paroi postérieure (30.1), une enveloppe (30.2) sensiblement cylindrique et une porte (30.4) située à l'opposé de la paroi postérieure (30.1) pour l'extraction d'un rotor (20) ;
avec un rotor (20) supporté sur l'axe avec possibilité de rotation et entouré par l'anneau de couteaux (2), qui présente des pales (20.1) et des parois frontales (20.2, 20.3) portant celles-ci ;
avec une bague d'usure (40, 50) prévue au niveau de chaque paroi frontale (20.2, 20.3) du rotor (20) et au niveau de celui des deux anneaux de support (2.1, 2.2) de l'anneau de couteaux (2) qui lui correspond ;
le bord intérieur dans le sens axial de chaque bague d'usure (40, 50) se trouvant au moins approximativement dans le même plan perpendiculaire à l'axe que le bord intérieur dans le sens axial de l'anneau porteur (2.1, 2.2) correspondant de l'anneau de couteaux (2) ;
aractérisé en ce que la bague d'usure (50) prévue du côté de la porte (30.4) est fixée à la porte ;
a bague d'usure (40) prévue du côté de la paroi postérieure (30.1) est fixée directement ou indirectement sur la paroi postérieure (30.1).

2. Dispositif de coupe à anneau de couteaux selon la revendication 1, **caractérisé en ce que** l'une au moins des deux bagues d'usure (40, 50) est habillée sur sa face intérieure de segments (60.1, 60.2, 60.3, 60.4) en matériau résistant à l'usure.
